# EUROPÄISCHE PATENTSCHRIFT

(11) **EP 2 132 418 B1**
(45) Veröffentlichungstag und Bekanntmachung des Hinweises auf die Patenterteilung: **20.07.2011**
(21) Anmeldenummer: 08716104.8
(22) Anmeldetag: 28.02.2008
(51) Int. Cl.: F01L 13/00, F01L 1/047

(54) **VENTILTRIEB FÜR GASWECHSELVENTILE EINER BRENNKRAFTMASCHINE MIT VERSCHIEBBAREM NOCKENTRÄGER UND DOPPELSCHNECKENTRIEB**
VALVE DRIVE FOR GAS EXCHANGE VALVES OF AN INTERNAL COMBUSTION ENGINE, COMPRISING A MOVABLE CAM SUPPORT AND A TWIN WORM GEAR
MÉCANISME DE DISTRIBUTION POUR DES SOUPAPES D'ÉCHANGE DES GAZ D'UN MOTEUR À COMBUSTION INTERNE, DOTÉ D'UN PORTE-CAME MOBILE ET D'UN ENGRENAGE À DEUX VIS

(30) Priorität: 02.03.2007 DE 102007010149
(43) Veröffentlichungstag der Anmeldung: 16.12.2009
(73) Patentinhaber: AUDI AG, 85045 Ingolstadt (DE)
(72) Erfinder: SCHÖNEBERG, Dirk, 91790 Raitenbuch (DE); WUTZLER, Jörg, 08064 Zwickau (DE); VOGES, Holger, 84184 Tiefenbach (DE); BROMME, Gero, 04600 Altenburg (DE)
(86) Internationale Anmeldenummer: PCT/EP2008/001576
(87) Internationale Veröffentlichungsnummer: WO 2008/107111

(56) Entgegenhaltungen:
- EP-A- 0 579 592
- EP-A- 1 503 048
- EP-A- 1 608 849
- EP-A- 1 609 961
- DE-A1- 10 148 177
- DE-A1- 10 148 179
- DE-A1- 10 148 243
- DE-C1- 19 611 641

## Beschreibung

Die Erfindung betrifft einen Ventiltrieb für Gaswechselventile einer Brennkraftmaschine.

Zur Verbesserung der thermodynamischen Eigenschaften von Brennkraftmaschinen sind Ventiltriebe bekannt, bei denen das Arbeitsspiel beeinflusst werden kann, um beispielsweise eine drehzahlabhängige Veränderung der Öffnungszeiten oder des Hubs der Gaswechselventile zu ermöglichen.

Aus der EP 1 608 849 B1 ist bereits ein Ventiltrieb mit mindestens einer in einem Gehäuse der Brennkraftmaschine drehbar gelagerten Nockenwelle, mindestens einem drehfest und axial verschiebbar auf der Nockenwelle geführten Nockenträger, sowie Einrichtungen zum axialen Verschieben des mindestens einen Nockenträgers auf der Nockenwelle in entgegengesetzten Richtungen bekannt. Bei dem bekannten Ventiltrieb umfassen die Einrichtungen zum axialen Verschieben des Nockenträgers zwei Schneckentriebe mit spiegelbildlichen Kurvenbahnen, die an den entgegengesetzten Stirnenden des Nockenträgers angeordnet sind und eine rechtsdrehende bzw. eine linksdrehende schraubenförmige Nut umfassen, sowie mit zwei im axialen Abstand im Zylinderkopfgehäuse der Brennkraftmaschine montierten Stellorganen, die jeweils ein als Mitnehmerstift ausgebildetes Eingriffselement umfassen, das sich durch Aktivierung des Stellorgans mit der Nut der benachbarten Kurvenbahn in Eingriff bringen lässt, um den Nockenträger nach rechts bzw. links zu verschieben.

Zur Verbesserung der Möglichkeiten zur Beeinflussung des Arbeitsspiels des Ventiltriebs wäre es wünschenswert, die Nocken- oder Nockenprofilgruppen des Nockenträgers um einen weiteren Nocken oder ein weiteres Nockenprofil mit einer anderen Kontur zu erweitern, wie in der EP 1 503 048 A1 offenbart. Dies macht es jedoch erforderlich, den Nockenträger zwischen drei verschiedenen Verschiebestellungen hin und her zu bewegen. Eine Vergrößerung der Anzahl der Stellorgane oder Aktuatoren im Zylinderkopf bzw. eine Verbreiterung eines mit den Kurvenbahnen versehenen Abschnitts des Nockenträgers ist jedoch nicht nur wegen des dazu benötigten größeren axialen Bauraums sondern auch wegen des höheren Montageaufwands unerwünscht.

Die DE 101 48 177 A1 offenbart bereits einen Ventiltrieb, bei dem Einrichtungen zum axialen Verschieben eines Nockenträgers eine rechtsgängige und eine linksgängige Nut umfassen, die unmittelbar nebeneinander im Nockenträger angeordnet sind und ineinander übergehen bzw. sich vereinigen. Die Einrichtungen umfassen weiter für jeden Nockenträger ein Eingriffselement, das sich mit den Nuten in Eingriff bringen lässt.

Aus der EP 0 579 592 A1 ist es bei einem Ventiltrieb mit einer axial verschiebbaren Nockenwelle bekannt, in der Nockenwelle eine Verschiebekulisse mit einer rechtsgängigen und einer linksgängigen Führungsnut vorzusehen, die unmittelbar nebeneinander in der Nockenwelle angeordnet sind und ineinander übergehen bzw. sich vereinigen.

Ausgehend hiervon liegt der Erfindung die Aufgabe zugrunde, einen Ventiltrieb der eingangs genannten Art dahingehend zu verbessern, dass sich der für die Stellorgane bzw. die Kurvenbahnen benötigte axiale Bauraum und die Anzahl der zu montierenden Teile verkleinern lässt.

Diese Aufgabe wird erfindungsgemäß durch die Merkmale des Anspruchs 1 gelöst.

Die Begriffe rechtsgängige und linksgängige Nut im Rahmen der vorliegenden Erfindung beziehen sich auf den Drehsinn der Nut zwischen ihrem Einlauf, an dem ein Eingriffselement mit der Nut in Eingriff gebracht wird, und ihrem Auslauf, an dem das Eingriffselement wieder aus der Nut ausgerückt wird. Die Steigung der Nut erstreckt sich in der Regel über einen Drehwinkel der Nockenwelle von etwa 180 Grad, entsprechend einem Grundkreisabschnitt der Nocken und/oder Nockenprofile auf dem Nockenträger, während sich die Nuten insgesamt auch über einen größeren Drehwinkel erstrecken und neben einem Abschnitt mit Steigung einen oder mehrere in Umfangsrichtung des Nockenträgers verlaufende Abschnitte umfassen können.

Durch die erfindungsgemäße Merkmalskombination kann der hinter der Vereinigung liegende Teil der beiden Nuten in beiden Verschieberichtungen des Nockenträgers für den Eingriff eines Eingriffselements genutzt werden, wodurch sich die Gesamtbreite und damit der erforderliche axiale Bauraum der Kurvenbahnen verkleinern lässt. Außerdem können die getrennten Stellorgane gemäß einer bevorzugten Ausgestaltung der Erfindung zu einem einzigen Stellorgan mit mehreren Eingriffselementen zusammengefasst werden, dessen Platzbedarf ebenfalls kleiner als der Platzbedarf von getrennten Stellorganen ist.

Im folgenden wird die Erfindung anhand eines in der Zeichnung dargestellten Ausführungsbeispiels näher erläutert. Es zeigen:
Fig. 1: eine Draufsicht von oben auf Teile eines Ventiltriebs für eine Mehrzahl von Einlassventilen von Zylindern einer Brennkraftmaschine mit zwei auf einer Nockenwelle verschiebbaren Nockenträgern;
Fig. 2: eine Stirnseitenansicht des Ventiltriebs in Richtung der Pfeile II-II in Fig. 1;
Fig. 3: eine Längsschnittansicht des Ventiltriebs entlang der Linie III-III der Fig. 2;
Fig. 4: eine perspektivische Ansicht eines Abschnitts von einem der Nockenträger mit einem Teil eines Schneckentriebs;
Fig. 5a bis c: schematische Seitenansichten des Schneckentriebs zur Erläuterung von dessen Funktionsweise.

Mit dem in der Zeichnung nur teilweise dargestellten Ventiltrieb 1 für vier Einlassventile (nicht dargestellt) von Zylindern einer Brennkraftmaschine mit einer obenliegenden, in einem Zylinderkopfgehäuse der Brennkraftmaschine drehbar gelagerten Nockenwelle 2 lassen sich der Hub und die Öffnungszeiten der beiden von der Nockenwelle 2 betätigten Einlassventile jedes Zylinders verstellen.

Wie am besten in Fig. 1 und 3 dargestellt, umfasst der Ventiltrieb 1 dazu für jedes Paar von Einlassventilen einen drehfest und axial verschiebbar auf der Nockenwelle 2 montierten Nockenträger 3 bzw. 4, wobei jeder Nockenträger 3, 4 zwei im axialen Abstand voneinander angeordnete Nockengruppen 5, 6 aufweist. Jede der beiden Nockengruppen 5, 6 wirkt mit einer Rolle 7 eines schwenkbar gelagerten Rollenschlepphebels 8 von einem der Ventile zusammen. Über die Rolle 7 wird ein in Fig. 2 in unterbrochenen Linien dargestelltes, am unteren Ende mit einem Ventilteller 9 versehenes Ventilglied 10 betätigt, das sich zum Öffnen des jeweiligen Ventils entgegen der Kraft einer Ventilfeder 11 im Zylinderkopf nach unten drücken lässt. Der Ventiltrieb 1 umfasst darüber hinaus für jedes der Ventile ein ebenfalls in Fig. 2 in unterbrochenen Linien dargestelltes hydraulisches Ventilspielausgleichselement 12.

Jede der beiden Nockengruppen 5, 6 jedes Nockenträgers 3, 4 weist drei Nocken 13, 14, 15 auf, die unterschiedliche Nockenkonturen oder Nockenprofile besitzen und sich durch axiale Verschiebung des zugehörigen Nockenträgers 3, 4 auf der Nockenwelle 2 wahlweise mit der Rolle 7 des Schlepphebels 8 des zugehörigen Ventils in Anlagekontakt bringen lassen. Das Maß der axialen Verschiebung des Nockenträgers 3, 4 zwischen zwei benachbarten Verschiebestellungen entspricht dem Mittenabstand benachbarter Nocken 13, 14 bzw. 14, 15 oder Nockenprofile.

Um die Nockenträger 3, 4 drehfest und axial verschiebbar mit der Nockenwelle 2 zu verbinden, weisen die hohlzylindrischen Nockenträger 3, 4 an ihrem inneren Umfang eine Längsverzahnung auf, die mit einer komplementären Außenverzahnung auf der Nockenwelle 2 kämmt, wie in Fig. 2 bei 16 dargestellt.

Die axiale Verschiebung der beiden Nockenträger 3, 4 auf der Nockenwelle 2 erfolgt jeweils mit Hilfe eines Schneckentriebs 17 und wird immer dann vorgenommen, wenn ein durchgängiger Grundkreisabschnitt 18 der Nockengruppen 5, 6 während eines Drehwinkels der Nockenwelle 2 von etwa 180 Grad den Rollen 7 der Schlepphebel 8 gegenüberliegt.

Jeder der Schneckentriebe 17 umfasst eine rechtsgängige Nut 19 und eine linksgängige Nut 20, die nebeneinander am rechten Stirnende des zugehörigen Nockenträgers 3 bzw. 4 angeordnet sind und ineinander übergehen bzw. sich miteinander vereinigen, sowie ein ortsfest im Zylinderkopfgehäuse montiertes Stellorgan 21 mit drei Eingriffselementen 22, 23, 24, die sich getrennt voneinander durch entsprechende Aktivierung des Stellorgans 21 aus einer in Fig. 1 und 5 dargestellten eingefahrenen Stellung ausfahren und mit einer der beiden Nuten 19, 20 in Eingriff bringen lassen, um den Nockenträger 3. 4 schrittweise jeweils um den Mittenabstand zweier benachbarter Nocken 13, 14 bzw. 14, 15 nach links oder nach rechts zu verschieben, wie nachfolgend ausführlicher erläutert wird.

Wie am besten in Fig. 4 dargestellt, sind die beiden Nuten 19, 20 in der zylindrischen Umfangsfläche 26 eines zur Drehachse 25 der Nockenwelle 2 koaxialen Abschnitts 27 des Nockenträgers 3, 4 an einem von dessen Stirnenden ausgespart, wobei sie zu einer radialen Mittelebene des Abschnitts 27 symmetrisch sind. Jede der beiden Nuten 19, 20 weist einen Einlauf 28 auf, von dem aus die Nuten 19, 20 allmählich tiefer werden und sich zuerst mit gleichbleibender Nutbreite aufeinander zu erstrecken. Die Einläufe 28 der beiden Nuten 19, 20 befinden sich jeweils in der Nähe der entgegengesetzten Stirnenden des Abschnitts 27 und sind jeweils unter demselben Drehwinkel zur Drehachse 25 ausgerichtet, wobei ihre Ausrichtung mit dem Ende des Grundkreisabschnitts 18 der Nocken- oder Nockenprofilgruppen 5, 6 zusammenfällt. Vom Einlauf 28 aus erstrecken sich die beiden Nuten 19, 20 etwa über einen Umfangswinkel von etwa 270 Grad getrennt voneinander, wobei sie zuerst über einen Umfangswinkel von etwa 180 Grad in Umfangsrichtung verlaufen, während sich einer der Nocken 13, 14, 15 über die Rolle 7 des zugehörigen Schlepphebels 8 bewegt. Während sich der Grundkreisabschnitt 18 der Nocken- oder Nockenprofilgruppen 5, 6 über die Rolle 7 bewegt, laufen die Nuten 19, 20 dann mit umgekehrtem Drehsinn aufeinander zu, wobei der Abstand ihrer beiden Mittelachsen allmählich abnimmt und eine zwischen den Nuten 19, 20 angeordnete Trennwand 29 allmählich schmaler wird, bis die zueinander benachbarten inneren Begrenzungswände 30, 31 der Nuten 19, 20 an der Stelle 32 zusammentreffen, an der sich die Nuten 19, 20 vereinigen. Hinter der Vereinigungsstelle 32 erstreckt sich die Mittelachse der vereinigten Nuten 19, 20 in Umfangsrichtung des Abschnitts 27, während die gegenüberliegenden äußeren Begrenzungswände 33, 34 der vereinigten Nuten 19, 20 in Drehrichtung des Nockenträgers 3, 4 bis zum Ende des Grundkreisabschnitts 18 konvergieren, so dass die Breite der vereinigten Nuten 18, 19 in Höhe der Einläufe 28 wieder der Breite von einer der getrennten Nuten 19 bzw. 20 entspricht. Von dort an verlaufen die vereinigten Nuten 19, 20 in Umfangsrichtung bis zum Auslauf 35 (Fig. 3 und 5), der in einem Winkelabstand von etwa 180 Grad hinter der Vereinigungsstelle 32 angeordnet und in Bezug zu den Einläufen 28 der beiden Nuten 19, 20 um etwa 90 Grad in Drehrichtung der Nockenwelle 2 versetzt ist.

Wie am besten in Fig. 1 dargestellt, sind benachbarte Eingriffselemente 22, 23; 23, 24 in axialer Richtung der Nockenwelle 2 jeweils in einem dem Mittenabstand benachbarter Nocken 13, 14, 15 und/oder Nockenprofile entsprechenden Abstand angeordnet, der auch dem Mittenabstand zwischen dem Einlauf 28 von einer der beiden Nuten 19, 20 und deren gemeinsamem Auslauf 35 entspricht.

Die Funktionsweise des Schneckentriebs ist wie folgt: Wenn der Nockenträger 3, 4 aus der in Fig. 5a dargestellten äußeren linken Verschiebestellung nach rechts in die mittlere Verschiebestellung bewegt werden soll, wird das Stellorgan 21 aktiviert, um das in Fig. 5a geschwärzt dargestellte mittlere Eingriffselement 23 auszufahren und es mit der linksgängigen Nut 20 in Eingriff zu bringen. Das Ausfahren des Eingriffselements 23 erfolgt, bevor sich der Einlauf 28 der Nut 20 in Drehrichtung der Nockenwelle 2 (Pfeil D in Fig. 5) vor dem Eingriffselement 23 vorbei bewegt, so dass dessen freies Ende am Einlauf 28 in die Nut 20 eintritt und sich während einer Drehung der Nockenwelle 2 von etwa 450 Grad durch die gesamte linksgängige Nut 20 hindurch bis zum gemeinsamen Auslauf 35 der beiden Nuten 19, 20 bewegt.

Wenn der Nockenträger 3, 4 in der mittleren Verschiebestellung bleiben soll, wird dann das mittlere Eingriffselement 23 eingezogen und kein weiteres Eingriffselement 22, 23, 24 mehr ausgefahren. Wenn hingegen der Nockenträger 3, 4 über die mittlere Verschiebestellung hinaus nach rechts in die in Fig. 5c dargestellte äußere rechte Verschiebestellung bewegt werden soll, wird das in Fig. 5b geschwärzt dargestellte rechte äußere Eingriffselement 24 ausgefahren und am Einlauf 28 mit der linksgängigen Nut 20 in Eingriff gebracht, durch die es sich anschließend bis zum gemeinsamen Auslauf 35 hindurchbewegt.

Wenn der Nockenträger 3, 4 aus der rechten äußeren Verschiebestellung zurück nach links in die in Fig. 5b dargestellte mittlere Verschiebestellung bewegt werden soll, wird in entsprechender Weise das in Fig. 5c geschwärzt dargestellte mittlere Eingriffselement 23 ausgefahren und am Einlauf 28 mit der rechtsgängigen Nut 19 in Eingriff gebracht, während das in Fig. 5b geschwärzt dargestellte linke äußere Eingriffselement 22 ausgefahren und mit der rechtsgängigen Nut 19 in Eingriff gebracht wird, um den Nockenträger 3, 4 aus der mittleren Verschiebestellung nach links in die in Fig. 5a dargestellte linke äußere Verschiebestellung zu bewegen.

Um die Nockenträger 3, 4 in Bezug zur Drehachse der Nockenwelle 2 zu zentrieren bzw. während ihrer Verschiebung in Bezug zur Drehachse zentriert zu halten, sind die Nockenträger 3 und 4 jeweils zwischen zwei Ventilen in Gleitlagern 36 drehbar gelagert, welche zusammen mit den Nockenträgern 3, 4 axial verschiebbar sind.

Die Ausbildung und die Funktionsweise der verschiebbaren Gleitlager 36 ist in einer mitanhängigen Patentanmeldung- des-Anmelders mit der internen Kennung P6517 und demselben Anmeldetag ausführlich beschrieben, auf deren Offenbarung hier verwiesen wird.

Um den Nockenträger 3, 4 in der jeweiligen Verschiebestellung festzuhalten, sind die Gleitlager 36 in jeder Verschiebestellung mittels einer Arretiervorrichtung 37 axial arretierbar.

Die Ausbildung und die Funktionsweise der Arretiervorrichtung 37 ist in einer mitanhängigen Patentanmeldung des Anmelders mit der internen Kennung P6500 und demselben Anmeldetag ausführlich beschrieben, auf deren Offenbarung hier verwiesen wird.

### BEZUGSZEICHENLISTE

- 1: Ventiltrieb
- 2: Nockenwelle
- 3: Nockenträger
- 4: Nockenträger
- 5: Nockengruppe
- 6: Nockengruppe
- 7: Rolle
- 8: Rollenschlepphebel
- 9: Ventilteller
- 10: Ventilglied
- 11: Ventilfeder
- 12: Ventilspielausgleichselement
- 13: Nocken
- 14: Nocken
- 15: Nocken
- 16: Verzahnungen
- 17: Schneckentrieb
- 18: Grundkreisabschnitt
- 19: rechtsgängige Nut
- 20: tinksgängige Nut
- 21: Stellorgan
- 22: Eingriffselement
- 23: Eingriffselement
- 24: Eingriffselement
- 25: Drehachse
- 26: Umfangsfläche
- 27: Abschnitt Nockenträger
- 28: Einlauf Nuten
- 29: Trennwand
- 30: innere Begrenzungswand
- 31: innere Begrenzungswand
- 32: Vereinigung
- 33: äußere Begrenzungswand
- 34: äußere Begrenzungswand
- 35: Auslauf
- 36: Gleitlager
- 37: Arretiervorrichtung

## Patentansprüche

1. Ventiltrieb (1) für Gaswechselventile einer Brennkraftmaschine mit mindestens einer Nockenwelle (2), die in einem Gehäuse der Brennkraftmaschine drehbar gelagert ist, mindestens einem drehfest und axial verschiebbar auf der Nockenwelle (2) geführten Nockenträger (3, 4), sowie Einrichtungen (17, 21) zum axialen Verschieben des mindestens einen Nockenträgers (3, 4) auf der Nockenwelle (2) in entgegengesetzten Richtungen, umfassend eine rechtsgängige und eine linksgängige Nut (19, 20), die unmittelbar nebeneinander in jedem Nockenträger (3, 4) angeordnet sind und ineinander übergehen bzw. sich vereinigen, **dadurch gekennzeichnet, dass** die Einrichtungen (17, 21) mindestens zwei Eingriffselemente (22, 23, 24) umfassen, die sich mit den Nuten (19, 20) jedes Nockenträgers (3, 4) in Eingriff bringen lassen, wobei die Nuten (19, 20) einen gemeinsamen Auslauf (35) aufweisen, an dem ein mit der Nut (19, 20) in Eingriff gebrachtes Eingriffselement (22, 23, 24) wieder aus der Nut (19, 20) ausgerückt wird.

2. Ventiltrieb nach Anspruch 1, **dadurch gekennzeichnet, dass** sich die rechtsgängige Nut (19) und die linksgängige Nut (20) V-förmig zu einer Nut mit einer in Umfangsrichtung verlaufenden Mittelachse vereinigen.

3. Ventiltrieb nach einem der vorangehenden Ansprüche, **dadurch gekennzeichnet, dass** der Nockenträger (3, 4) mindestens eine Nocken- oder Nockenprofilgruppe (5, 6) mit drei unterschiedlichen Nocken (13, 14, 15) und/oder Nockenprofilen umfasst und in drei diskrete Verschiebestellungen verschiebbar ist, deren Abstand dem Mittenabstand der Nocken (13, 14, 15) und/oder Nockenprofile entspricht und dass die Eingriffselemente (22, 23, 24) in axialer Richtung der Nockenwelle (2) in einem dem Mittenabstand der Nocken (13, 14, 15) und/oder Nockenprofile entsprechenden Abstand angeordnet sind.

4. Ventiltrieb nach Anspruch 3, **dadurch gekennzeichnet, dass** der Mittenabstand zwischen Einläufen (28) der linksgängigen bzw. rechtsgängigen Nut (19, 20) und einem Auslauf (35) der vereinigten Nuten (19, 20) dem Mittenabstand der Nocken (13, 14, 15) und/oder Nockenprofile entspricht.

5. Ventiltrieb nach einem der vorangehenden Ansprüche, **dadurch gekennzeichnet, dass** sich zum Verschieben des Nockenträgers (3, 4) aus einer äußeren Verschiebestellung in die mittlere Verschiebestellung das mittlere Eingriffselement (23) mit der mit der in Verschieberichtung vorderen Nut (19 bzw. 20) in Eingriff bringen lässt und dass sich zum Verschieben des Nockenträgers (3, 4) aus der mittleren Verschiebestellung in eine der beiden äußeren Verschiebestellungen das in Verschieberichtung vordere Eingriffselement (22 bzw. 24) mit der in Verschieberichtung vorderen Nut (19 bzw. 20) in Eingriff bringen lässt.

6. Ventiltrieb nach einem der vorangehenden Ansprüche, **dadurch gekennzeichnet, dass** die rechtsgängige und die linksgängige Nut (19, 20) auf dem Nockenträger (3, 4) ausgebildet sind, und dass die Eingriffselemente (22, 23, 24) von mindestens einem ortsfest im Gehäuse der Brennkraftmaschine montierten Stellorgan (21) mit einer der Nuten (19, 20) in Eingriff gebracht werden.

## Claims

1. Valve timing mechanism (1) for gas exchange valves of an internal combustion engine having at least one camshaft (2) which is mounted rotatably in a housing of the internal combustion engine, at least one cam carrier (3, 4) which is guided axially displaceably and fixedly in terms of rotation on the camshaft (2), and devices (17, 21) for axially displacing the at least one cam carrier (3, 4) on the camshaft (2) in opposite directions, comprising a right-handed and a left-handed groove (19, 20) which are arranged directly next to one another in each cam carrier (3, 4) and merge into one another or join together, **characterized in that** the devices (17, 21) comprise at least two engagement elements (22, 23, 24) which can be brought into engagement with the grooves (19, 20) of each cam carrier (3, 4), the grooves (19, 20) having a common run-out (35), at which an engagement element (22, 23, 24) which is brought into engagement with the groove (19, 20) is disengaged out of the groove (19, 20) again.

2. Valve timing mechanism according to Claim 1, **characterized in that** the right-handed groove (19) and the left-handed groove (20) join together in a V-shaped manner to form a groove with a centre axis which extends in the circumferential direction.

3. Valve timing mechanism according to one of the preceding claims, **characterized in that** the cam carrier (3, 4) comprises at least one cam group or cam profile group (5, 6) with three different cams (13, 14, 15) and/or cam profiles and can be displaced into three discrete displacement positions, the spacing of which corresponds to the centre spacing of the cams (13, 14, 15) and/or cam profiles, and **in that** the engagement elements (22, 23, 24) are arranged in the axial direction of the camshaft (2) at a spacing which corresponds to the centre spacing of the cams (13, 14, 15) and/or cam profiles.

4. Valve timing mechanism according to Claim 3, **characterized in that** the centre spacing between runins (28) of the left-handed and right-handed groove (19, 20) and a run-out of the joined grooves (19, 20) corresponds to the centre spacing of the cams (13, 14, 15) and/or cam profiles.

5. Valve timing mechanism according to one of the preceding claims, **characterized in that**, in order to displace the cam carrier (3, 4) out of an outer displacement position into the central displacement position, the central engagement element (23) can be brought into engagement with the front groove (19 or 20) in the displacement direction, and **in that**, in order to displace the cam carrier (3, 4) out of the central displacement position into one of the two outer displacement directions, the front engagement element (22 or 24) in the displacement direction can be brought into engagement with the front groove (19 or 20) in the displacement direction.

6. Valve timing mechanism according to one of the preceding claims, **characterized in that** the right-handed and the left-handed grooves (19, 20) are formed on the cam carrier (3, 4), and **in that** the engagement elements (22, 23, 24) are brought into engagement with one of the grooves (19, 20) by at least one actuating element (21) which is mounted in a stationary manner in the housing of the internal combustion engine.

## Revendications

1. Commande de soupape (1) pour des soupapes d'échange de gaz d'un moteur à combustion interne comprenant au moins un arbre à cames (2) qui est monté à rotation dans un boîtier du moteur à combustion interne, au moins un support de cames (3, 4) guidé de manière solidaire en rotation et déplaçable axialement sur l'arbre à cames (2), ainsi que des dispositifs (17, 21) pour le déplacement axial de l'au moins un support de cames (3, 4) sur l'arbre à cames (2) dans des directions opposées, comprenant une rainure à pas à droite et une rainure à pas à gauche (19, 20) qui sont disposées l'une à côté de l'autre dans chaque support de cames (3, 4), et qui se prolongent l'une dans l'autre ou convergent, **caractérisée en ce que** les dispositifs (17, 21) comprennent au moins deux éléments d'engagement (22, 23, 24) qui peuvent être amenés en prise avec les rainures (19, 20) de chaque support de cames (3, 4), les rainures (19, 20) présentant une sortie commune (35) au niveau de laquelle un élément d'engagement (22, 23, 24) amené en prise avec la rainure (19, 20) peut à nouveau être ressorti de la rainure (19, 20).

2. Commande de soupape selon la revendication 1, **caractérisée en ce que** la rainure à pas à droite (19) et la rainure à pas à gauche (20) convergent en forme de V pour former une rainure avec un axe médian s'étendant dans la direction périphérique.

3. Commande de soupape selon l'une quelconque des revendications précédentes, **caractérisée en ce que** le support de cames (3, 4) comprend au moins un groupe de cames ou de profils de cames (5, 6) avec trois cames différentes (13, 14, 15) et/ou des profils de cames différents, et peut être déplacé dans trois positions de déplacement discrètes, dont la distance correspond à la distance moyenne des cames (13, 14, 15) et/ou des profils de came, et **en ce que** les éléments d'engagement (22, 23, 24) sont disposés dans la direction axiale de l'arbre à cames (2) à une distance correspondant à la distance moyenne des cames (13, 14, 15) et/ou des profils de cames.

4. Commande de soupape selon la revendication 3, **caractérisée en ce que** la distance moyenne entre les entrées (28) de la rainure à pas à gauche et de la rainure à pas à droite (19, 20) et une sortie (35) des rainures ayant convergé (19, 20) correspond à la distance moyenne des cames (13, 14, 15) et/ou des profils de cames.

5. Commande de soupape selon l'une quelconque des revendications précédentes, **caractérisée en ce que** l'élément d'engagement central (23), pour le déplacement du support de cames (3, 4) d'une position de déplacement extérieure dans la position de déplacement centrale, peut être amené en prise avec la rainure avant (19, respectivement 20) dans la direction du déplacement, et **en ce que** l'élément d'engagement avant (22, respectivement 24) dans la direction de déplacement peut être amené, pour le déplacement du support de cames (3, 4) hors de la position de déplacement centrale dans l'une des deux positions de déplacement extérieures, en prise avec la rainure avant (19, respectivement 20) dans la direction de déplacement.

6. Commande de soupape selon l'une quelconque des revendications précédentes, **caractérisée en ce que** la rainure à pas à droite et la rainure à pas à gauche (19, 20) sont réalisées sur le support de cames (3, 4), et **en ce que** les éléments d'engagement (22, 23, 24) sont amenés en prise avec l'une des rainures (19, 20) par au moins un organe de commande (21) monté fixement dans le boîtier du moteur à combustion interne.
